# EUROPÄISCHE PATENTSCHRIFT

(11) **EP 2 148 594 B1**
(45) Veröffentlichungstag und Bekanntmachung des Hinweises auf die Patenterteilung: **28.11.2012**
(21) Anmeldenummer: 08735347.0
(22) Anmeldetag: 22.04.2008
(51) Int. Cl.: A47D 13/02

(54) **TRAGEVORRICHTUNG**
CARRYING DEVICE
DISPOSITIF DE PORTAGE

(30) Priorität: 27.04.2007 DE 202007006204 U
(43) Veröffentlichungstag der Anmeldung: 03.02.2010
(73) Patentinhaber: Schachtner, Petra, 35043 Marburg (DE)
(72) Erfinder: Schachtner, Petra, 35043 Marburg (DE)
(74) Vertreter: Buchhold, Jürgen
(86) Internationale Anmeldenummer: PCT/EP2008/003209
(87) Internationale Veröffentlichungsnummer: WO 2008/135156

(56) Entgegenhaltungen:
- DE-A1- 3 916 370
- US-A- 5 205 450

## Beschreibung

Die vorliegende Erfindung betrifft eine Tragevorrichtung gemäß Anspruch 1.

Eine derartige Tragevorrichtung ist beispielsweise aus WO 2005/025383 A2 bekannt. Sie umfasst einen Aufnahmekörper mit einer oberen Kante, einer unteren Kante und zwei gegenüberliegenden Seitenkanten. Zudem weist die Tragevorrichtung ein Tragegeschirrsystem mit einem Hüftgurt, zwei Schultergurten und einem Brustgurt auf. Der Hüftgurt ist dazu geeignet, die Hüfte des Trägers zu umschließen. Er hat eine obere Kante, die mit der unteren Kante des Aufnahmekörpers derart verbunden ist, dass der Aufnahmekörper im Wesentlichen mittig oberhalb des Hüftgurtes zentriert ist. Ein oberes Ende jedes Schultergurtes ist mit einer oberen Ecke des Aufnahmekörpers und ein unteres Ende jedes Schultergurtes ist mit dem Aufnahmekörper unterhalb des oberen Endes des Schultergurtes derart verbunden, dass jeder Schultergurt eine Schlaufe bildet. Der Brustgurt ist gleitbar an jedem seiner Enden mit den Schultergurten verbunden. Ferner weist die Tragevorrichtung ein Kopfteil auf, das eine obere Kante, eine untere Kante und zwei gegenüberliegende Seitenkanten umfasst, wobei die untere Kante des Kopfteils an der oberen Kante des Aufnahmekörpers derart befestigt ist, dass das Kopfteil im Wesentlichen oberhalb des Aufnahmekörpers zentriert ist. Zudem sind schlaufenartig ausgebildete Befestigungselemente an jeder oberen Ecke des Kopfteils befestigt, wobei die Befestigungselemente mit Hilfe von lösbaren Verbindungselementen am Brustgurt gehalten sind.

Ein solcher Aufbau schafft eine Tragevorrichtung, in der ein Baby oder ein Kleinkind zwischen dem Aufnahmekörper und wahlweise dem Rücken oder der Brust des Trägers gehalten werden kann, wobei die dazu erforderliche Andrückkraft erzeugt wird, indem die Schultergurte, der Hüftgurt und der Brustgurt geschlossen und entsprechend eingestellt werden. Ein wesentlicher Nachteil dieser Tragevorrichtung besteht jedoch darin, dass sie nicht an die Größe des in der Tragevorrichtung aufzunehmenden Babies bzw. Kindes anpassbar ist. Beispielsweise können Neugeborene in dem Aufnahmekörper versinken oder absacken, während der Bereich des Rückens von größeren Kleinkindern bereist nicht mehr ausreichend gestützt wird.

Eine andere Tragevorrichtung ist aus US 5 205 450 A1 bekannt.

Ziel der Erfindung ist es daher, diese und weitere Nachteile des Standes der Technik zu überwinden und eine Tragevorrichtung der eingangs genannten Art zu schaffen, die dazu geeignet ist, Kleinkinder von der Geburt an bis ins Kleinkindalter aufzunehmen, wobei eine orthopädisch korrekte Tragweise sowohl für das Kleinkind, als auch für den Träger gewährleistet sein soll. Die Tragevorrichtung soll ferner einfach und kostengünstig aufgebaut und einfach zu handhaben sein. Angestrebt wird ferner eine erhöhte Sicherheit sowohl für das aufzunehmende Kind als auch für den bzw. die Trägerin.

Hauptmerkmale der Erfindung sind im kennzeichnenden Teil von Anspruch 1 angegeben. Ausgestaltungen sind Gegenstand der Ansprüche 2 bis 18.

Die vorliegende Erfindung schafft eine Tragevorrichtung mit einem Aufnahmesystem zur Aufnahme eines Babies oder Kleinkindes, wobei das Aufnahmesystem einen derart ausgebildeten Aufnahmekörper aufweist, dass zumindest ein Bereich der Rückseite eines Kindes in diesem aufnehmbar und/oder abstützbar ist, und mit einem Tragegeschirrsystem zur Befestigung des Aufnahmesystems an einer Person. Erfindungsgemäß ist der Aufnahmekörper derart ausgebildet, dass seine Höhe veränderbar ist.

Durch diese Höhenverstellbarkeit kann der Aufnahmekörper stets optimal an die Größe des in der Tragevorrichtung aufzunehmenden Babies oder Kleinkindes angepasst werden, so dass in der Tragevorrichtung Babys bereits ab der Geburt bis ins Kleinkindalter, also bis beispielsweise etwa 20 kg, getragen werden können.

Bei dem Aufnahmekörper handelt es sich zumindest abschnittsweise bevorzugt um einen tuch- oder polsterartigen Aufnahmekörper, der dazu geeignet ist, sich an die Körperform desjenigen Bereiches der Rückseite des Babies bzw. des Kleinkindes anzupassen, welcher in dem Aufnahmekörper aufgenommen ist bzw. welcher von diesem gestützt wird.

Zur Realisierung der Höhenverstellbarkeit des Aufnahmekörpers weist die Tragevorrichtung zumindest ein Verlängerungselement auf, das derart an dem Aufnahmekörper positionierbar ist, dass der Aufnahmekörper in Höhenrichtung durch das Verlängerungselement verlängert wird. Das Verlängerungselement ist vorteilhaft ebenfalls tuch- und/oder polsterartig ausgebildet, um auch bei diesem eine Anpassbarkeit an den Körper des Kleinkindes zu gewährleisten.

Gemäß einer Ausgestaltung der vorliegenden Erfindung kann das Verlängerungselement lösbar an dem Aufnahmekörper befestigt werden. Soll ein größeres Kleinkind in der Tragevorrichtung getragen werden, so wird das Verlängerungselement an dem Aufnahmekörper positioniert, um letzteren zu verlängern. Ist das Kleinkind hingegen noch sehr klein, mithin also ein Baby, so wird das Verlängerungselement einfach weggelassen, eingezogen oder eingefaltet.

Gemäß einer alternativen Ausgestaltung der vorliegenden Erfindung ist das Verlängerungselement einteilig mit dem Aufnahmekörper ausgebildet, wobei es zwischen zumindest zwei Positionen verstellbar ist, und zwar eine erste Position, in der die Höhe des Aufnahmekörpers nicht durch dieses vergrößert wird, und eine zweite Position, in der die Höhe des Aufnahmekörpers durch das Verlängerungselement vergrößert wird. Das Verlängerungselement ist dabei bevorzugt aus der ersten Position in die zweite Position klappbar und umgekehrt. Alternativ ist das Verlängerungselement aus der ersten Position in die zweite Position auf- oder abrollbar, oder umgekehrt.

Vorteilhaft ist eine Befestigungseinrichtung vorgesehen, um das Verlängerungselement in seiner ersten Position festzulegen. Die Befestigungseinrichtung kann beispielsweise einen Reißverschluss und/oder Druckknöpfe und/oder Klettverschlüsse aufweisen. Im Falle von Klettverschlüssen, die Widerhakenflächen und Schlaufenflächen umfassen, weist die Tragevorrichtung bevorzugt Abdeckmittel auf, mit denen Klettverschlussbereiche, insbesondere die Widerhakenflächen, abdeckbar sind. Die Abdeckmittel verhindern einen Kontakt des Kindes mit störenden Klettverschlussbereichen, so dass der Sitz des Kindes im Aufnahmekörper komfortabler ist.

Um die Form des Aufnahmekörpers der Tragevorrichtung noch besser an die Größe des in der Tragevorrichtung aufzunehmenden Babies oder Kleinkindes anpassen zu können und um sowohl die Sicherheit als auch den Tragekomfort zu erhöhen, umfasst die Tragevorrichtung vorteilhaft eine Sitzverkleinerungseinrichtung. Diese ist bevorzugt derart an dem Aufnahmekörper positionierbar, dass ein Baby bzw. ein Kleinkind höher und damit in einer erhöhten Position in dem Aufnahmekörper aufgenommen wird.

Ähnlich wie der Aufnahmekörper und das Verlängerungselement ist auch die Sitzverkleinerungseinrichtung zumindest abschnittsweise tuch- und/oder polsterartig ausgebildet, so dass sie sich elastisch an die Körperform des von ihr aufzunehmenden Kleinkindbereiches anpassen kann.

Gemäß einer Aufgestaltung der vorliegenden Erfindung ist die Sitzverkleinerungseinrichtung lösbar an dem Aufnahmekörper befestigbar und kann je nach Bedarf an dem Aufnahmekörper positioniert oder weggelassen werden.

Gemäß einer weiteren Ausgestaltung der vorliegenden Erfindung ist die Sitzverkleinerungseinrichtung einteilig mit dem Aufnahmekörper ausgebildet, wobei sie zwischen zumindest zwei Positionen verstellbar ist, und zwar eine erste Position, in der sie den Sitz des Kleinkindes in dem Aufnahmekörper verkleinert, und eine zweite Position, in der sie den Sitz des Kleinkindes in dem Aufnahmekörper nicht verkleinert. Im letzteren Fall ist die Sitzverkleinerungseinrichtung bevorzugt derart faltbar ausgebildet, dass sie in ihrer zweiten Position verstaubar ist, so dass sie die Funktion der Tragevorrichtung nicht beeinträchtigt. Zum Falten der Sitzverkleinerungseinrichtung weist diese bevorzugt vorbestimmte Faltlinien auf, beispielsweise in Form von farblich abgesetzten Nähten oder dergleichen, die eine Person beim Falten derselben unterstützen. Zum Verstauen der Sitzverkleinerungseinrichtung weist der Aufnahmekörper vorteilhaft eine Tasche auf, die bevorzugt Verschlusselemente zum Verschließen derselben umfasst.

Das Tragegeschirrsystem der erfindungsgemäßen Tragevorrichtung weist bevorzugt eine Schultergurteinrichtung mit Schultergurten auf. Die Schultergurteinrichtung umfasst vorteilhaft zumindest eine Verstelleinrichtung zum Verändern der Schultergurtlänge, so dass die Schultergurteinrichtung an den Körperbau und die Größe des Trägers anpassbar ist. Zum Polstern der Schultern weist die Schultergurteinrichtung ferner bevorzugt Schulterpolsterabschnitte auf, wobei die Schultergurteinrichtung vorteilhaft zumindest eine Verstelleinrichtung zum Verändern der effektiven Position der Schulterpolsterabschnitte aufweist, so dass ein für den Träger komfortables Tragen der Tragevorrichtung ermöglicht wird.

Die Schultergurte weisen bevorzugt Verschlusselemente zum Öffnen und Schließen der Schultergurte auf, wobei die Verschlusselemente vorteilhaft durch eine Sicherungseinrichtung gesichert sind, die ein sofortiges Lösen der Schultergurte nach dem Öffnen eines Verschlusselementes verhindern. Auf diese Weise kann gewährleistet werden, dass ein in der Tragevorrichtung gehaltenes Kind nach dem Lösen der Verschlusselemente an den Schultergurten nicht unmittelbar aus der Tragevorrichtung herausfällt. Die Sicherungseinrichtung kann beispielsweise schlaufenartig ausgebildet sein, und zwar derart, dass die Verschlusselemente der Schultergurte nach dem Lösen derselben an der schlaufenartig ausgebildeten Sicherungseinrichtung hängen bleiben. Die Schultergurte sind dann zwar bereits von den seitlichen Laschen am Aufnahmekörper gelöst. Das von der Tragvorrichtung gehaltene Kind kann jedoch noch nicht herausfallen.

Ferner umfasst das Tragegeschirrsystem der erfindungsgemäßen Tragevorrichtung bevorzugt eine Hüftgurteinrichtung mit einem Hüftgurt. Die Hüftgurteinrichtung umfasst vorteilhaft zumindest ein Verschlusselement zum Öffnen und Schließen desselben, wobei das zumindest eine Verschlusselement ebenfalls vorteilhaft durch eine Sicherungseinrichtung der zuvor beschriebenen Art gesichert ist, die ein sofortiges Lösen bzw. Öffnen des Hüftgurtes nach dem Öffnen des Verschlusselementes verhindert.

Zudem umfasst das Tragegeschirrsystem der erfindungsgemäßen Tragevorrichtung vorteilhaft eine Brustgurteinrichtung mit einem Brustgurt, der bevorzugt an der Schultereinrichtung befestigt ist.

Durch ein Tragegeschirrsystem mit einer Schultergurteinrichtung, einer Hüftgurteinrichtung sowie einer Brustgurteinrichtung werden sowohl die Sicherheit als auch der Tragekomfort der erfindungsgemäßen Tragevorrichtung optimiert.

Ferner umfasst die Tragevorrichtung gemäß der vorliegenden Erfindung bevorzugt ein Kopfteil, das den Kopf und/oder den Nacken des in der Tragevorrichtung aufgenommenen Kindes stützt und/oder als Sonnensegel dient. Auch das Kopfteil ist bevorzugt tuch- und/oder polsterartig ausgebildet und lösbar oder fest mit dem Aufnahmekörper verbunden. Vorteilhaft weist das Kopfteil Befestigungselemente auf, die an dem Tragegeschirrsystem positionierbar sind, um das Kopfteil in vorbestimmter Art und Weise zu positionieren, wobei die Befestigungselemente bevorzugt derart ausgebildet sind, dass sie das Kopfteil spannen oder raffen können. Letzteres kann beispielsweise realisiert werden, indem elastische Bänder oder dergleichen als Befestigungselemente verwendet werden. Vorteilhaft sind zudem Aufnahmeelemente zur Aufnahme der Befestigungselemente am Tragegeschirrsystem, insbesondere an den Schultergurten angeordnet.

Diese sind bevorzugt an den Schultergurten ausgebildet und bewegbar positioniert, um das Kopfteil in verschiedenen Positionen anordnen und ggf. spannen zu können, wobei die Aufnahmeelemente derart ausgebildet sind, dass sie wahlweise an einer ausgewählten Position am Tragegeschirrsystem bzw. am Schultergurt festlegbar sind, so dass sie nicht weiter bewegt werden können. Entsprechend lässt sich das Kopfelement bedarfsgerecht in verschiedenen Positionen fixieren.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Rückansicht einer ersten Ausführungsform der erfindungsgemäßen Tragevorrichtung ist, bei der sich ein Verlängerungselement in derjenigen Position befindet, in der es den Aufnahmekörper der Tragevorrichtung in Höhenrichtung verlängert;
- Fig. 2: eine Vorderansicht der in Fig. 1 dargestellten Tragevorrichtung ist;
- Fig. 3: eine Rückansicht der in den Fig. 1 und 2 dargestellten Tragevorrichtung ist, wobei sich das Verlängerungselement in derjenigen Position befindet, in der es den Aufnahmekörper in Höhenrichtung nicht verlängert;
- Fig. 4: eine Vorderansicht der in Fig. 3 dargestellten Tragevorrichtung ist;
- Fig. 5: eine Vorderansicht der in den Fig. 1 bis 4 dargestellten Tragevorrichtung mit ausgefalteter Sitzverkleinerungseinrichtung ist;
- Fig. 6: eine Rückansicht der in Fig. 5 dargestellten Tragevorrichtung ist, die einen Teilbereich derselben zeigt;
- Fig.7: eine Rückansicht einer weiteren Ausführungsform einer erfindungsgemäßen Tragevorrichtung ist und
- Fig. 8:: eine Rückansicht noch einer weiteren Ausführungsform einer erfindungsgemäßen Tragevorrichtung ist.

Gleiche Bezugsziffern beziehen sich nachfolgend auf gleiche oder gleichartige Bauteile.

Fig. 1 ist eine Rückansicht einer ersten Ausführungsform einer erfindungsgemäßen Tragevorrichtung, die allgemein mit der Bezugsziffer 10 bezeichnet ist. Die Tragevorrichtung 10 umfasst ein Aufnahmesystem mit einem Aufnahmekörper 12, in dem zumindest ein Bereich der Rückseite eines Kleinkindes aufnehmbar ist.

Der Aufnahmekörper 12 ist aus einem stabilen, ein- oder zweilagigen Stoff oder stoffähnlichen, formbaren und leicht elastischen Material hergestellt und weist im Wesentlichen eine rechteckige bzw. trapezförmige Form mit einer Oberkante 14, einer Unterkante 16 und zwei einander gegenüberliegenden Seitenkanten 18 und 20 auf. Er besteht bei der vorliegenden Ausführungsform aus drei einteilig miteinander ausgebildeten und übereinander angeordneten Abschnitten, nämlich aus einem Hauptabschnitt 22, einem über den Hauptabschnitt 22 angeordneten Verlängerungsabschnitt 24 und einem darüber angeordneten Abschlussabschnitt 26.

An den linienförmigen Übergangsbereichen zwischen dem Hauptabschnitt 22 und dem Verlängerungsabschnitt 24 sowie zwischen dem Verlängerungsabschnitt 24 und dem Abschlussabschnitt 26 ist jeweils ein mit Krampen versehener Reißverschlussstreifen 28, 30 angeordnet, wobei die Reißverschlussstreifen 28 und 30 nebeneinander positionierbar und unter Zusammenwirkung mit einem Reißverschlussschieber 32 aneinander befestigt werden können, wie es in Fig. 3 gezeigt ist. In dem in Fig. 1 dargestellten Zustand der Tragevorrichtung 10 sind die Reißverschlussstreifen 28 und 30 jedoch voneinander beabstandet, so dass der Verlängerungsabschnitt 24 die Gesamthöhe des Aufnahmekörpers 12 um die Höhe h des Verlängerungsabschnitts 24 vergrößert. Im oberen Bereich des Hauptabschnitts 22, der im Wesentlichen zur Aufnahme des Pobereiches des Kleinkindes dient, sind mehrere Abnäher 34 angebracht, die dem Hauptabschnitt 22 eine leichte Hohlform verleihen, so dass das Kind anatomisch korrekt wie in einer vorgeformten Tasche sitzt und die Oberschenkel leicht angehockt sind. Zur Erhöhung des Komforts kann der Aufnahmekörper 12 in Bereichen 23 zusätzlich gepolstert sein, insbesondere damit die Oberschenkel des Kindes keine Druckstellen bekommen.

An den Seiten des Aufnahmekörpers 12 steht je eine längliche unterpolstete Lasche 36 über, an der die Verschlußelemente 68 der Schultergurte 62 befestigt sind. In den Abschlussabschnitt des Aufnahmekörpers 12 ist eine in Fig. 1 nicht dargestellte Tasche eingearbeitet, die von der Oberkante 14 des Aufnahmekörpers 12 zugänglich ist. Diese Tasche dient zum Verstauen eines Kopfteils 110, das in Fig. 7 dargestellt ist.

An der Unterkante 16 des Aufnahmekörpers 12 ist eine Hüftgurteinrichtung 40 im Wesentlichen mittig befestigt. Die Hüftgurteinrichtung 40 umfasst einen Basiskörper 42, der aus einem länglichen, rechteckigen Stoffmaterial hergestellt ist und stellenweise mit Schaumstoff, Neopren oder einem ähnlich stabilisierenden Material ausgepolstert ist, wodurch eine gute Gewichtsableitung auf die Hüfte des Trägers und ein hoher Tragekomfort gewährleistet sind.

Um die Beweglichkeit des Basiskörpers 42 sicherzustellen, ist dieser durch senkrechte Abnäher 44 in mehrere Teile unterteilt. Zwei flügelartige Ausschnitte 46 am unteren Rand des Basiskörpers 42 verbessern die anatomische Passform und bilden beim Tragen vor dem Bauch entsprechende Ausbuchtungen für die Oberschenkel des Trägers, falls sich dieser knien oder setzen möchte.

Ferner umfasst die Hüftgurteinrichtung 40 einen Hüftgurt 48, der sich entlang des Basiskörpers 42 erstreckt und an diesem gehalten ist. Der Hüftgurt 48 kann mit Hilfe eines Verschlusselementes 50 lösbar an der Hüfte einer Person befestigt werden. Das Verschlusselement 50 umfasst zwei Verschlussglieder 52 und 52, die an den freien Enden des Hüftgurtes 48 befestigt sind und nach Art einer Steckverbindung miteinander in Eingriff gebracht werden können. Um ein sofortiges Lösen des Hüftgurtes 48 nach dem Öffnen des Verschlusselementes 50 zu verhindern, umfasst die Hüftgurteinrichtung 40 eine Sicherheitseinrichtung 56 in Form einer Schlaufe, durch die beim Verschließen des Verschlusselementes 50 das Verschlussglied 54 geführt wird, bevor es mit dem Verschlussglied 52 in Eingriff gebracht wird. Werden die Verschlussglieder 52 und 54 anschließend voneinander getrennt, so bleibt das Verschlussglied 54 an der schlaufenartig ausgebildeten Sicherheitseinrichtung 56 hängen, so dass die durch die Hüftgurteinrichtung 40 realisierte Befestigung an der Hüfte des Trägers nicht sofort gelöst wird. Auf diese Weise soll verhindert werden, dass beim Öffnen der Hüftgurteinrichtung 40 das in dem Aufnahmekörper 12 der Tragevorrichtung 10 aufgenommene Kleinkind herausfallen kann.

Unabhängig von alledem verfügt die Hüftgurteinrichtung 40 über eine Verstelleinrichtung 58, die vorliegend einteilig mit dem Verschlussglied 52 des Verschlusselementes 50 ausgebildet ist. Mit Hilfe der Verstelleinrichtung kann die Länge des Hüftgurtes 48 in bekannter Art und Weise verändert werden kann, um diese an den Körperbau und die Größe des Trägers anzupassen.

Die Tragevorrichtung 10 umfasst weiter eine Schultergurteinrichtung 60 mit Schultergurten 62, die seitlich an der Oberkante 14 des Abschlussabschnittes 26 des Aufnahmekörpers 12 befestigt sind. Seitlich an der Oberkante 14 sind ferner zwei Schulterpolsterabschnitte 65 befestigt, die sich unter den Schultergurten 62 erstrecken und für einen bequemen Sitz der Tragevorrichtung 10 auf den Schultern des Trägers sorgen.

Wie es insbesondere in Fig. 3 gut zu erkennen ist, sind am Ende jedes Schultergurtes 62 Verschlussglieder 66 angeordnet. Diese Verschlussglieder 66 können mit entsprechenden Verschlussgliedern 68 lösbar in Eingriff gebracht werden, die an seitlich vom Hauptabschnitt 22 des Aufnahmekörpers 12 auswärts vorstehenden Laschen 36 befestigt sind. Werden die Verschlussglieder 66 und 68 miteinander in Eingriff gebracht, bilden die Schultergurte 62 jeweils die Form einer Schlaufe, die über einen Arm gezogen und auf der Schulter des Trägers aufliegend angeordnet werden kann.

Auch die Schultergurteinrichtung 60 ist wie der Hüftgurt 48 mit Sicherheitseinrichtungen 69 versehen, um ein sofortiges Öffnen der Schlaufen nach dem Öffnen der Verschlusselemente 66, 68 zu verhindern. Jede Sicherheitseinrichtung 69 hat die Form einer Schlaufe, durch die beim Verschließen des Verschlusses das Verschlussglied 66 geführt werden muß, bevor es mit dem Verschlussglied 68 in Eingriff gebracht wird. Werden die Verschlussglieder 66 und 68 anschließend voneinander getrennt, so bleibt das Verschlussglied 66 an der schlaufenartig ausgebildeten Sicherheitseinrichtung 69 hängen, so dass sich die Schultergurtschlaufen nicht sofort öffnen können. Auf diese Weise wird verhindert, dass beim Abnehmen der Tragvorrichtung 12 das Baby bzw. das Kleinkind versehentlich herausfallen kann.

Einteilig mit jedem Verschlussglied 66 ist eine erste Verstelleinrichtung 70 ausgebildet, mit deren Hilfe die Länge jedes Schultergurtes 62 insividuell veränderbar ist. Eine weitere Verstelleinrichtung 72 ist am anderen Ende jedes Schultergurtes 62 vorgesehen. Diese Verstelleinrichtung 72 bewirkt nicht nur eine Verstellung der Schultergurtlänge 62; sie rafft auch den darunter liegenden, bevorzugt ungepolsterten Gurtabschnit 64 zusammen, wenn mit ihrer Hilfe die Länge des Schultergurtes 62 verkürzt wird, wie es auf der linken Seite in Fig. 1 angedeutet ist. Auf diese Weise wird nicht nur die Gurtlänge an den Körperbau des Trägers angepaßt, auch die Position der gepolsterten Abschnitte 65 läßt sich stets optimal wählen.

Ferner ist an den Schultergurten 62 jeweils ein D-förmiger Ring 74 gehalten, an dem beispielsweise eine Schnullerkette oder dergleichen befestigt werden kann. Schließlich ist je ein Aufnahmeelement 46 an jedem Schultergurt 62 vorgesehen, dass entlang der Schultergurterstreckungsrichtung bewegbar angeordnet und wahlweise an verschiedenen Positionen an dem jeweiligen Schultergurt 62 festlegbar ist. Die Aufnahmeelemente 76 dienen zur Aufnahme von Befestigungselementen eines Kopfteils, was unter Bezugnahme auf die Figuren 7 und 8 noch näher erläutert wird.

Der zuvor beschriebene Aufbau der Schultergurteinrichtung 60 gestattet es, ein Kleinkind in verschiedenen Positionen zu Tragen. Dabei sind folgende Varianten möglich:
i. Der Aufnahmekörper 12 wird am Bauch des Trägers angeordnet, wobei sich die Schultergurte 62 auf dem Rücken überkreuzen;
ii. Der Aufnahmekörper 12 wird am Bauch des Trägers angeordnet, wobei die Schultergurte 62 zu Schlaufen geformt sind und sich nicht überkreuzen;
iii. Der Aufnahmekörper 12 wird am Rücken des Trägers angeordnet, wobei die Schultergurte 62 zu Schlaufen geformt sind und sich nicht überkreuzen;
iv. Der Aufnahmekörper 12 wird am Rücken des Trägers angeordnet, wobei sich die Schultergurte 62 auf der Brust überkreuzen; und
v. Der Aufnahmekörper 12 wird seitlich an der Hüfte des Trägers angeordnet, wobei ein Schultergurt 62 schräg über die Schulter geschlossen wird und der andere Schultergurt 62 vertikal im Rücken geschlossen wird.

Fig. 2 zeigt eine Vorderansicht der in Fig. 1 dargestellten Tragevorrichtung 10. Die in dieser Ansicht von dem Hauptabschnitt 22, dem Verlängerungsabschnitt 24 und dem Abschlussabschnitt 26 des Aufnahmekörpers 12 gebildete Fläche bildet die Aufnahmefläche für einen Bereich der Rückseite des Kleinkindes. Der Aufnahmekörper 12 umfasst zwei Klettverschlüsse, wobei die Widerhakenflächen 78 der Klettverschlüsse vorliegend im oberen Bereich des Hauptabschnittes 22 und die Schlaufenflächen 80 der Klettverschlüsse im unteren Bereich des Verlängerungsabschnittes 24 vorgesehen sind. Werden die in Fig. 1 dargestellten Reißverschlussstreifen 28 und 30 unter Betätigung des Reißverschlussschiebers 32 miteinander in Eingriff gebracht, so kann der Verlängerungsabschnitt 24 derart abwärts zusammengefaltet werden, dass die Widerhakenflächen 78 mit den entsprechenden Schlaufenflächen 80 in Eingriff gebracht werden, so dass der Verlängerungsabschnitt 24 in Abwärtsrichtung gefaltet an der Innenseite des Hauptabschnittes 22 gehalten wird, wie es in Fig. 4 dargestellt ist. Auf diese Weise kann der Verlängerungsabschnitt 24 des Aufnahmekörpers 12 in derjenigen Position, in der er die Höhe des Aufnahmekörpers 12 nicht vergrößert, verstaut werden. Durch das Falten des Verlängerungsabschnittes 24 in Abwärtsrichtung wird verhindert, dass sich Schmutz in der Falte des Verlängerungsabschnittes 24 ansammelt.

Um im ausgefalteten Zustand des Verlängerungsabschnittes 24 des Aufnahmekörpers 12, der in Fig. 2 dargestellt ist, die für das Kleinkind unangenehmen Widerhakenflächen 78 der Klettverschlüsse abzudecken, sind streifenförmige Abdeckelemente 82 vorgesehen, die, wie es links in Fig. 2 gezeigt ist, über den Widerhakenflächen 78 der Klettverschlüsse angeordnet werden können. Beim Zusammenfalten des Verlängerungsabschnittes 24 können die Abdeckelemente 82 zur Seite geklappt werden, wie es rechts in Fig. 2 angedeutet ist, sodass die Widerhakenflächen 78 mit den Schlaufenflächen 80 in Eingriff gebracht werden können.

Die Figuren 3 und 4 zeigen die in den Figuren 1 und 2 dargestellte Tragevorrichtung 10 in demjenigen Zustand, in dem der Verlängerungsabschnitt 24 eingefaltet ist. Die Reißverschlussstreifen 28 und 30 sind in diesem Zustand miteinander in Eingriff, wie es in Fig. 3 gezeigt ist, und der Verlängerungsabschnitt 24 ist in Abwärtsrichtung einwärts unter Bildung einer Schlaufe gefaltet, wobei die Widerhakenflächen 78 und die Schlaufenflächen 80 der Klettverschlüsse miteinander in Eingriff sind, wie es in Fig. 4 zu erkennen ist.

Fig. 5 zeigt eine Vorderansicht der in den Fig. 1 bis 4 dargestellten Tragevorrichtung 10 in einem Zustand, in dem eine Sitzverkleinerungsvorrichtung 90, die in den vorherigen Darstellungen zusammenfaltet in einer mit einem streifenförmigen Klettverschluss 92, einem Reißverschluss o.dgl. versehenen Tasche 94 aufgenommen war, ausgefaltet ist. Die Sitzverkleinerungsvorrichtung 90 ist aus einem Stoffmaterial hergestellt und weist einen im Wesentlichen trapezförmigen Zuschnitt mit einer Oberkante 96, einer Unterkante 98 und zwei geschwungene Seitenkanten 100 und 102 auf. Die Unterkante 98 ist fest mittels einer Naht an dem Hauptabschnitt 22 des Aufnahmekörpers 12 befestigt, so dass die Sitzverkleinerungsvorrichtung 90 einteilig mit dem Aufnahmekörper 12 ausgebildet ist. Die Sitzverkleinerungsvorrichtung 90 wird zwischen den Beinen des Kleinkindes hochgezogen, bis sie den Bauch bzw. den Unterkörper des Kindes bedeckt. Anschließend wird sie an ihren oberen freien Ecken um seitlich um den Aufnahmekörper 12 geklappt und an der Rückseite desselben festgelegt. Hierzu ist jeweils ein Druckknopfglied 104 an den oberen freien Ecken der Sitzverkleinerungsvorrichtung 90 vorgesehen, das mit einem der Druckknopfglieder 106 oder 108 in Eingriff gebracht werden kann, die entsprechend an der Rückseite des Verlängerungsabschnittes 24 und des Abschlussabschnittes 26 des Aufnahmekörpers 12 angeordnet sind, wie es in der Detail-Rückansicht gemäß Fig. 6 zu erkennen ist. Die Druckknopfglieder 104 werden mit den Druckknopfgliedern 106 in Eingriff gebracht, wenn sich der Verlängerungsabschnitt 24 in derjenigen Position befindet, in der die effektive Höhe des Aufnahmekörpers 12 durch diesen um seine Höhe h vergrößert wird, und die Druckknopfglieder 104 werden mit den Druckknopfgliedern 108 in Eingriff gebracht, wenn sich der Verlängerungsabschnitt 24 in seinem zusammengefalteten Zustand befindet, wie es in den Figuren 3, 4 und 5 dargestellt ist.

Alternativ kann das Baby natürlich auch in die bereits an der Rückseite des Aufnahmekörpers 12 befestigte Sitzverkleinerungsvorrichtung 90 eingesetzt werden.

In der Sitzverkleinerungsvorrichtung 90 ist insbesondere ein noch relativ kleines Baby höher in dem Aufnahmekörper 12 gehalten, wobei die Beine des Babies optimal gespreizt werden. Sie können dabei seitlich aus dem Aufnahmekörper herausragen.

Mit Hilfe der Sitzverkleinerungsvorrichtung 90 und dem Verlängerungsabschnitt 24 des Aufnahmekörpers 12 lassen sich die nachfolgend genannten Varianten realisieren:
i. Reißverschlussstreifen 30 und 32 in Eingriff und Sitzverkleinerungsvorrichtung 90 in Benutzung (für sehr kleine Kinder und Babies);
ii. Reißverschlussstreifen 30 und 32 nicht in Eingriff und Sitzverkleinerungsvorrichtung 90 in Benutzung (für sehr kleine aber lange Kleinkinder);
iii. Reißverschlussstreifen 30 und 32 in Eingriff und Sitzverkleinerungsvorrichtung 90 nicht in Benutzung (für kleine Kleinkinder mit langen Oberschenkeln bzw. Babies ab drei Monate) und
iv. Reißverschlussstreifen 30 und 32 nicht in Eingriff und Sitzverkleinerungsvorrichtung 90 nicht in Benutzung (für große Kleinkinder bis beispielsweise etwa 20 kg).

Fig. 7 zeigt eine Vorderansicht der Tragevorrichtung 10 in einem Zustand, in dem sich ein Kopfteil 110 in einer ausgefalteten Position befindet. Das Kopfteil 110 ist aus einem tuchartigen Material hergestellt und weist eine im Wesentlichen rechteckige Form auf mit einer Oberkante 112, einer Unterkante 114 und zwei einander gegenüberliegenden Seitenkanten 116 und 118 auf. Die Unterkante 114 des Kopfteils 110 ist mithilfe einer Naht fest mit der Oberkante 14 des Aufnahmekörpers 12 verbunden. In die Seitenkanten 116 und 118 des Kopfteils 110 sind Befestigungselemente 120 in Form von elastischen Schnüren eingenäht, deren Enden jeweils über die Oberkante 112 vorstehen und eine Schlaufe bilden. Die Schlaufen sind um T-förmigen Vorsprünge der Aufnahmeelemente 76 gelegt, die an den Schultergurten 62 positioniert sind. Werden die Aufnahmeelemente 76 zusammen mit den an diesen angeordneten Befestigungselementen 120 des Kopfteils 110 in Richtung der Pfeile 122 bewegt, so wird das Kopfteil 110 entsprechend gespannt. Bewegt man die Aufnahmeelemente 76 hingegen in Richtung der Pfeile 124, so wird das Kopfteil 110 entspannt.

Fig. 8 zeigt eine Vorderansicht einer weiteren Ausführungsform einer Tragevorrichtung 140, deren Aufbau in wesentlichen Teilen der in den Figuren 1 bis 7 dargestellten Tragevorrichtung 10 entspricht. Im Gegensatz zu der Tragevorrichtung 10 umfasst die Tragevorrichtung 140 zusätzlich eine Brustgurteinrichtung 142 mit einem Brustgurt 144, der mit seinen freien Enden auf entsprechender Höhe an den Schultergurten 62 befestigt ist, wobei der Brustgurt 144 in Erstreckungsrichtung der Schultergurte 62 verschiebbar ist, was durch die Pfeile 146 in Fig. 8 angedeutet ist.

Zum lösbaren Befestigen des Brustgurtes 144 umfasst dieser ein Verschlusselement 148 mit Verschlussgliedern 150 und 152, die trennbar ineinander gesteckt werden können. Einteilig mit dem Verschlussglied 152 ist eine Verstelleinrichtung 154 ausgebildet, mit deren Hilfe der Brustgurt 144 in bekannter Art und Weise in Bezug auf seine Länge verstellbar ist.

Ferner umfasst die Tragevorrichtung 140 das Kopfteil 110 der in den Figuren 1 bis 7 dargestellten Ausführungsform der erfindungsgemäßen Tragevorrichtung 10, nur dass dieses im zusammengerafften Zustand gezeigt ist. Zum Zusammenraffen des Kopfteils 110 werden die Aufnahmeelemente abwärts in Richtung der Pfeile 124 bewegt, wobei die elastischen Schnüre, welche die Befestigungselemente 120 bilden, abwärts gezogen werden, wie es durch den Pfeil 156 gezeigt ist.

Das in den Figuren 7 und 8 dargestellte Kopfteil 110 dient im zusammengerafften Zustand vor allem als Kopfstütze für schlafende Kinder, deren Halsmuskulatur in diesem Zustand erschlafft ist, so dass der Kopf dazu neigt, nach hinten wegzukippen. Im gespannten Zustand dient das Kopfteil 110 hingegen als Sonnensegel.

Das Kopfteil 110 kann eingerollt oder gefaltet und in einer Tasche 158 verstaut werden, die im Abschlussabschnitt 26 des Aufnahmekörpers 12 ausgebildet ist.

Ferner kann das Kopfteil 110 auch kapuzenartig ausgebildet sein, was in den Figuren jedoch nicht dargestellt ist.

Die erfindungsgemäße Tragevorrichtung gewährleistet eine orthopädisch korrekte Tragweise, die sowohl an die Bedürfnisse des Kleinkindes als auch an die des Trägers angepasst ist. Durch die verschiedenen Einstellvarianten, die durch das Verlängerungselement zum Verlängern des Aufnahmekörpers und die Sitzverkleinerungsvorrichtung ermöglicht werden, können in der erfindungsgemäßen Tragevorrichtung Kleinkinder unterschiedlichster Größen, insbesondere auch Kleinkinder unmittelbar nach der Geburt, aufgenommen werden. Die Tragevorrichtung weist ein sehr geringes Gewicht auf und ist klein zusammenlegbar.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Tragevorrichtung
- 12: Aufnahmekörper
- 14: Oberkante
- 16: Unterkante
- 18: Seitenkante
- 20: Seitenkante
- 22: Hauptabschnitt
- 24: Verlängerungsabschnitt
- 26: Abschlussabschnitt
- 28: Reißverschlussstreifen
- 30: Reißverschlussstreifen
- 32: Reißverschlussschieber
- 34: Abnäher
- 36: Lasche
- 40: Hüftgurteinrichtung
- 42: Basiskörper
- 44: Abnäher
- 46: Ausschnitte
- 48: Hüftgurt
- 50: Verschlusselement
- 52: Verschlussglied
- 54: Verschlussglied
- 56: Sicherheitseinrichtung
- 58: Verstelleinrichtung
- 60: Schultergurteinrichtung
- 62: Schultergurte
- 64: Gurtabschnitt
- 65: Polsterabschnitt
- 66: Verschlussglied
- 68: Verschlussglied
- 69: Sicherheitseinrichtung
- 70: Verstelleinrichtung
- 72: Verstelleinrichtung
- 74: Ring
- 76: Aufnahmeelemente
- 78: Widerhakenflächen
- 80: Schlaufenflächen
- 82: Abdeckelemente
- 90: Sitzverkleinerungsvorrichtung
- 92: Klettverschluss
- 94: Tasche
- 96: Oberkante
- 98: Unterkante
- 100: Seitenkante
- 102: Seitenkante
- 104: Druckknopfglieder
- 106: Druckknopfglieder
- 108: Druckknopfglieder
- 110: Kopfteil
- 112: Oberkante
- 114: Unterkante
- 116: Seitenkante
- 118: Seitenkante
- 120: Befestigungselemente
- 122: Pfeile
- 124: Pfeile
- 140: Tragevorrichtung
- 142: Brustgurteinrichtung
- 144: Brustgurt
- 146: Pfeile
- 148: Verschlusselement
- 150: Verschlussglied
- 152: Verschlussglied
- 154: Verstelleinrichtung
- 156: Pfeil
- 158: Tasche

## Patentansprüche

1. Tragevorrichtung (10) mit einem Aufnahmekörper (12) zur Aufnahme eines Babies oder Kleinkindes, wobei der Aufnahmekörper (12) derart ausgebildet ist, dass zumindest ein Bereich der Rückseite eines Babies oder Kleinkindes in diesem aufnehmbar und/oder abstützbar ist, und mit einem Haltegeschirrsystem (40, 60) zur Befestigung des Aufnahmekörpers (12) an einer Person, **dadurch gekennzeichnet, dass** der Aufnahmekörper (12) weiter derart ausgebildet ist, dass seine Höhe dadurch veränderbar ist, dass ein Verlängerungselement (24) derart an dem Aufnahmekörper (12) positionierbar ist, dass der Aufnahmekörper (12) in Höhenrichtung durch das Verlängerungselement (24) verlängert wird, und dass der Aufnahmekörper (12) aus einem Hauptabschnitt (22) und einem darüber angeordneten Abschlussabschnitt (26) besteht, und das Verlängerungselement (24) zwischen dem Hauptabschnitt (22) und dem Abschlussabschnitt (26) positionierbar ist.

2. Tragevorrichtung nach Anspruch 1, **dadurch gekennzeichnet, dass** das Verlängerungselement (24) lösbar an dem Aufnahmekörper (12) befestigt ist.

3. Tragevorrichtung nach Anspruch 1, **dadurch gekennzeichnet, dass** das Verlängerungselement (24) einteilig mit dem Aufnahmekörper (12) ausgebildet ist.

4. Tragevorrichtung nach Anspruch 1, **dadurch gekennzeichnet, dass** das Verlängerungselement (24) zwischen zumindest zwei Positionen verstellbar ist, und zwar einer ersten Position, in der die Höhe des Aufnahmekörpers (12) nicht vergrößert ist, und einer zweiten Position, in der die Höhe des Aufnahmekörpers (12) vergrößert ist.

5. Tragevorrichtung nach Anspruch 4, **dadurch gekennzeichnet, dass** das Verlängerungselement (24) aus der ersten Position in die zweite Position klappbar ist und umgekehrt.

6. Tragevorrichtung nach Anspruch 5, **dadurch gekennzeichnet, dass** das Verlängerungselement (24) aus der ersten Position in die zweite Position auf- und abrollbar ist.

7. Tragevorrichtung nach einem der Ansprüche 4 bis 6, **dadurch gekennzeichnet, dass** eine Befestigungseinrichtung vorgesehen ist, um das Verlängerungselement (24) in seiner ersten Position festzulegen.

8. Tragevorrichtung nach Anspruch 7, **dadurch gekennzeichnet, dass** die Befestigungseinrichtung einen Reißverschluss (28, 30, 32) und/oder Druckknöpfe und/oder Klettverschlüsse (78, 80) aufweist.

9. Tragevorrichtung nach einem der vorhergehenden Ansprüche, **dadurch gekennzeichnet, dass** diese eine Sitzverkleinerungseinrichtung (90) aufweist.

10. Tragevorrichtung nach Anspruch 9, **dadurch gekennzeichnet, dass** die Sitzverkleinerungseinrichtung (90) derart an dem Aufnahmekörper (12) positionierbar ist, dass ein Baby oder ein Kleinkind in einer erhöhten Position in dem Aufnahmekörper (12) aufgenommen wird.

11. Tragevorrichtung nach einem der Ansprüche 9 oder 10, **dadurch gekennzeichnet, dass** die Sitzverkleinerungseinrichtung (90) lösbar an dem Aufnahmekörper (12) befestigbar oder einteilig mit dem Aufnahmekörper (12) ausgebildet ist.

12. Tragevorrichtung nach einem der Ansprüche 9 bis 11, **dadurch gekennzeichnet, dass** die Sitzverkleinerungseinrichtung (90) zwischen zumindest zwei Positionen verstellbar ist, und zwar eine erste Position, in der sie den Sitz des Kindes in dem Aufnahmekörper (12) verkleinert, und eine zweite Position, in der sie den Sitz des Kindes in dem Aufnahmekörper (12) nicht verkleinert.

13. Tragevorrichtung nach einem der vorhergehenden Ansprüche, **dadurch gekennzeichnet, dass** diese ein Kopfteil (110) aufweist.

14. Tragevorrichtung nach Anspruch 13, **dadurch gekennzeichnet, dass** das Kopfteil (110) lösbar oder fest mit dem Aufnahmekörper (12) verbunden ist.

15. Tragevorrichtung nach einem der Ansprüche 13 oder 14, **dadurch gekennzeichnet, dass** das Kopfteil (110) Befestigungselemente (120) aufweist, die an dem Tragegeschirrsystem positionierbar sind.

16. Tragevorrichtung nach Anspruch 15, **dadurch gekennzeichnet, dass** die Befestigungselemente (120) derart ausgebildet sind, dass sie das Kopfteil (110) spannen oder raffen können.

17. Tragevorrichtung nach einem der Ansprüche 15 oder 16, **dadurch gekennzeichnet, dass** Aufnahmeelemente (76) zur Aufnahme der Befestigungselemente (120) am Tragegeschirrsystem angeordnet sind.

18. Tragevorrichtung nach Anspruch 17, **dadurch gekennzeichnet, dass** die Aufnahmeelemente (76) bewegbar an dem Tragegeschirrsystem angeordnet sind, wobei sie derart ausgebildet sind, dass sie wahlweise an verschiedenen Positionen am Tragegeschirrsystem festlegbar sind.

## Claims

1. Carrying device (10) with a receiving body (12) for receiving a baby or small child, wherein the receiving body (12) is designed in such a manner that at least a region of the baby's or small child's back can be received and/or can be supported therein, and with a holding harness system (40, 60) for fastening the receiving body (12) to a person, **characterised in that** the receiving body (12) is further designed in such a manner that the height thereof can be changed, **in that** an extension element (24) can be positioned on the receiving body (12) in such a manner that the receiving body (12) is extended in the vertical direction by the extension element (24) and **in that** the receiving body (12) consists of a main portion (22) and an end portion (26) arranged thereabove, and the extension element (24) can be positioned between the main portion (22) and the end portion (26).

2. Carrying device according to claim 1, **characterised in that** the extension element (24) is fastened releasably to the receiving body (12).

3. Carrying device according to claim 1, **characterised in that** the extension element (24) is designed in one piece with the receiving body (12).

4. Carrying device according to claim 1, **characterised in that** the extension element (24) can be adjusted between at least two positions, specifically a first position, in which the height of the receiving body (12) is not increased, and a second position, in which the height of the receiving body (12) is increased.

5. Carrying device according to claim 4, **characterised in that** the extension element (24) can be folded from the first position into the second position, and vice versa.

6. Carrying device according to claim 5, **characterised in that** the extension element (24) can be rolled up and unrolled from the first position into the second position.

7. Carrying device according to any of claims 4 to 6, **characterised in that** a fastening device is provided in order to fix the extension element (24) in the first position thereof.

8. Carrying device according to claim 7, **characterised in that** the fastening device has a zipper (28, 30, 32) and/or snap fasteners and/or hook-and-loop fasteners (78, 80).

9. Carrying device according to any of the preceding claims, **characterised in that** said carrying device has a seat reduction device (90).

10. Carrying device according to claim 9, **characterised in that** the seat reduction device (90) can be positioned on the receiving body (12) in such a manner that a baby or a small child is received in an elevated position in the receiving body (12).

11. Carrying device according to either claim 9 or claim 10, **characterised in that** the seat reduction device (90) can be fastened releasably to the receiving body (12) or is designed in one piece with the receiving body (12).

12. Carrying device according to any of claims 9 to 11, **characterised in that** the seat reduction device (90) can be adjusted between at least two positions, specifically a first position, in which it reduces the height of the child's seat in the receiving body (12), and a second position, in which it does not reduce the height of the child's seat in the receiving body (12).

13. Carrying device according to any of the preceding claims, **characterised in that** said carrying device comprises a head part (110).

14. Carrying device according to claim 13, **characterised in that** the head part (110) is connected releasably or rigidly to the receiving body (12).

15. Carrying device according to either claim 13 or claim 14, **characterised in that** the head part (110) comprises fastening elements (120) which can be positioned on the carrying harness system.

16. Carrying device according to claim 15, **characterised in that** the fastening elements (120) are designed in such a manner that they can tension or tighten the head part (110).

17. Carrying device according to either claim 15 or claim 16, **characterised in that** receiving elements (76) for receiving the fastening elements (120) are arranged on the carrying harness system.

18. Carrying device according to claim 17, **characterised in that** the receiving elements (76) are arranged movably on the carrying harness system, said receiving elements being designed in such a manner that they can optionally be fixed at different positions on the carrying harness system.

## Revendications

1. Dispositif de transport (10) avec un corps récepteur (12) pour recevoir un bébé ou un jeune enfant, dans lequel le corps récepteur (12) est conformé de manière qu'au moins une zone de la partie arrière d'un bébé ou d'un jeune enfant puisse être reçue et/ou puisse s'appuyer dans celui-ci, et avec un système de harnais de retenue (40, 60) pour fixer le corps récepteur (12) à une personne, **caractérisé en ce que** le corps récepteur (12) est encore conformé de sorte que sa hauteur puisse être assez modifiée pour qu'un élément de rallonge (24) puisse être positionné sur le corps récepteur (12) de sorte que le corps récepteur (12) soit prolongé dans le sens de la hauteur par l'élément de rallonge (24), et **en ce que** le corps récepteur (12) est constitué d'une section principale (22) et d'une section de fermeture (26) agencée par-dessus, et l'élément de rallonge (24) peut être positionné entre la section principale (22) et la section de fermeture (26).

2. Dispositif de transport selon la revendication 1, **caractérisé en ce que** l'élément de rallonge (24) est fixé de manière amovible sur le corps récepteur (12).

3. Dispositif de transport selon la revendication 1, **caractérisé en ce que** l'élément de rallonge (24) est formé d'une seule pièce avec le corps récepteur (12).

4. Dispositif de transport selon la revendication 1, **caractérisé en ce que** l'élément de rallonge (24) peut être réglé entre au moins deux positions, à savoir une première position, dans laquelle la hauteur du corps récepteur (12) n'est pas augmentée, et une seconde position, dans laquelle la hauteur du corps récepteur (12) est augmentée.

5. Dispositif de transport selon la revendication 4, **caractérisé en ce que** l'élément de rallonge (24) peut être basculé de la première position dans la seconde position et vice versa.

6. Dispositif de transport selon la revendication 5, **caractérisé en ce que** l'élément de rallonge (24) peut être enroulé et déroulé de la première position dans la seconde position.

7. Dispositif de transport selon l'une quelconque des revendications 4 à 6, **caractérisé en ce qu'**il est prévu un dispositif de fixation pour fixer l'élément de rallonge (24) dans sa première position.

8. Dispositif de transport selon la revendication 7, **caractérisé en ce que** le dispositif de fixation présente une fermeture Eclair (28, 30, 32) et/ou des boutons-pression et/ou des fermetures Velcro (78, 80).

9. Dispositif de transport selon l'une quelconque des revendications précédentes, **caractérisé en ce que** ce dispositif présente un dispositif de réduction de siège (90).

10. Dispositif de transport selon la revendication 9, **caractérisé en ce que** le dispositif de réduction de siège (90) peut être positionné sur le corps récepteur (12) de sorte qu'un bébé ou un jeune enfant soit reçu dans le corps récepteur (12) en position surélevée.

11. Dispositif de transport selon l'une quelconque des revendications 9 ou 10, **caractérisé en ce que** le dispositif de réduction de siège (90) est conformé de manière à pouvoir être fixé de façon amovible sur le corps récepteur (12) ou d'une seule pièce avec le corps récepteur (12).

12. Dispositif de transport selon l'une quelconque des revendications 9 à 11, **caractérisé en ce que** le dispositif de réduction de siège (90) peut être réglé entre au moins deux positions, à savoir une première position, dans laquelle il réduit le siège de l'enfant dans le corps récepteur (12), et une seconde position, dans laquelle il ne réduit pas le siège de l'enfant dans le corps récepteur (12).

13. Dispositif de transport selon l'une quelconque des revendications précédentes, **caractérisé en ce qu'**il comprend une partie de tête (110).

14. Dispositif de transport selon la revendication 13, **caractérisé en ce que** la partie de tête (110) est relié de manière amovible ou de manière fixe au corps récepteur (12).

15. Dispositif de transport selon l'une quelconque des revendications 13 à 14, **caractérisé en ce que** la partie de tête (110) présente des éléments de fixation (120) qui peuvent être positionnés sur le système de harnais de retenue.

16. Dispositif de transport selon la revendication 15, **caractérisé en ce que** les éléments de fixation (120) sont conformés en sorte qu'ils puissent tendre ou serrer la partie de tête (110).

17. Dispositif de transport selon l'une quelconque des revendications 15 ou 16, **caractérisé en ce que** des éléments récepteurs (76) sont aménagés sur le système de harnais de retenue pour recevoir les éléments de fixation (120).

18. Dispositif de transport selon la revendication 17, **caractérisé en ce que** les éléments récepteurs (76) sont agencés mobiles sur le système de harnais de retenue, dans lequel ils sont conformés de sorte qu'ils puissent être fixés sur le système de harnais de retenue au choix dans diverses positions.
